# EUROPÄISCHE PATENTSCHRIFT

(11) **EP 0 368 976 B1**
(45) Veröffentlichungstag und Bekanntmachung des Hinweises auf die Patenterteilung: **11.03.1992**
(21) Anmeldenummer: 89906106.3
(22) Anmeldetag: 19.05.1989
(51) Int. Cl.: B21F 45/04, B65D 55/06

(54) **VORRICHTUNG ZUR MONTAGE VON DRAHTRINGEN AN DRAHTKÖRBCHEN ZUM SICHERN VON FLASCHENVERSCHLÜSSEN**
DEVICE FOR MOUNTING WIRE RINGS ON WIRE HOODS TO SECURE BOTTLE CLOSURES
DISPOSITIF POUR FIXER DES ANNEAUX DE FIL METALLIQUE SUR DES MUSELETS DE FIL METALLIQUE POUR MAINTENIR DES BOUCHONS DE BOUTEILLE

(30) Priorität: 20.05.1988 DE 3817229
(43) Veröffentlichungstag der Anmeldung: 23.05.1990
(73) Patentinhaber: CREMER, Peter, D-6551 Rüdesheim (DE); HAMANN, Joachim, D-6550 Bad Kreuznach (DE)
(72) Erfinder: CREMER, Peter, D-6551 Rüdesheim (DE); HAMANN, Joachim, D-6550 Bad Kreuznach (DE)
(74) Vertreter: Patentanwälte Zellentin & Partner
(86) Internationale Anmeldenummer: EP8900552
(87) Internationale Veröffentlichungsnummer: WO8911360

(56) Entgegenhaltungen:
- EP-A- 44 798
- FR-A- 402 444
- FR-A- 2 589 760
- US-A- 3 794 212

## Beschreibung

Die vorliegende Erfindung betrifft eine Vorrichtung zur Herstellung von Drahtkörbchen, wie sie zum Sichern von Flaschenverschlüssen, insbesondere zum Sichern von Schaumweinflaschen, verwendet werden.

Die Körbchen bestehen aus einem über den Korken gelegten Draht- oder Blechbügel, von dessen auf dem Korken liegender Basisfläche zwei oder mehr, insbesondere vier Beine abgehen, die endseitige Haken aufweisen, in denen eine Drahtschlinge liegt, die um den Flaschenhals geschlungen ist.

Bei der Fertigung der Körbchen werden daher Drahtringe in die Haken eingelegt und letztere zu Ösen umgebogen.

Die vorliegende Erfindung bezieht sich auf einen Automaten, mit dessen Hilfe die Montage des Drahtringes vorgenommen wird, der anschließend durch Verdrillen den Flaschenhals umschlingt und den Verschluß bzw. den Korken sichert.

Aus der EP-A-0044798 ist ein Verfahren zur Herstellung von Drahtkörbchen für Korken von Champagnerflaschen und dergleichen bekannt geworden, mit dessen Hilfe ein Verhaken beim Lagern der Körbchen durch eine bestimmte Formgebung der freien zu Ösen umgebogenen Enden, in die die Drahtringe eingelegt werden, zu unterbinden.

Eine Vorrichtung, mit deren Hilfe dieses Einlegen bewerkstelligt werden kann ist nicht angesprochen.

Die Aufgabe der vorliegenden Erfindung besteht daher darin, eine Vorrichtung der eingangs geschilderten Art zu schaffen, mit deren Hilfe die Ringmontage in derart hoher Geschwindigkeit vorgenommen werden kann, daß Zuführungs- und Ausstoßzahlen von etwa 100 Körbchen pro Minute erreicht werden.

Die vorliegende Erfindung eignet sich daher insbesondere zur Integration mit Automaten, die mit hoher Geschwindigkeit Drahtkörbchen vorfertigen.

Die Lösung dieser Aufgabe besteht daher in einer Vorrichtung zur Montage von Drahtringen an Drahtkörbchen zum Sichern von Flaschenverschlüssen, insbesondere von Schaumweinkorken, wobei die Drahtkörbchen aus von einer Halteebene abgehenden Beinen mit vorgeformten Haken bestehen, in die Drahtringe eingelegt und -geklemmt werden, unter Verwendung der Merkmale des kennzeichnenden Teils des Hauptanspruchs. Vorteilhafte Ausgestaltungen der vorliegenden Erfindung sind in den Unteransprüchen aufgezeigt.

Die Funktion der erfindungsgemäßen Vorrichtung ist dabei folgende, Von der Übergabe werden die Drahtringe auf den Rand der Halterung aufgelegt ur.d durch die Magnete gehalten, wobei die Drahtringe einen kreisrunden Bereich und eine Ausstülpung aufweisen, die dem Verdrillen dient. Der kreisrunde Teil umgibt nunmehr die Vertiefung mit geringem Abstand zu dessen Rand.

Durch einen Schrittmotor wird die Kreisführung schrittweise zu der Zustellung der Körbchhen bewegt. Bei Erreichen dieser Position wird das Körbchen in die Vertiefung eingeführt. Dabei legen sich die Beine des Körbchens an die Wandung der Vertiefung an und werden dort gehalten.

Der Radius, auf dem die Haken sich vom gemeinsamen Mittelpunkt entfernt befinden, ist dabei geringer als der Radius des kreisförmigen Teils der Drahtringe, so daß die Haken in die Drahtringe einschnappen können, wobei die außen liegenden Hakenteile bzw. die anschließenden Bereiche der Beine in die Ausnehmungen der Vertiefungen eingreifen.

Diese Maßnahme ist insofern von Bedeutung, als im nächsten oder einem der nächsten Schritte mit Hilfe des Stempels die Körbchen zusammen mit den Ringen zur Biegevorrichtung ausgeschoben werden müssen und so ein sicherer Verbund entsteht. Zudem kann so auch das Körbchen über den Drahtring mittelbar auf der Halterung gesichert werder.

In der Biegevorrichtung werden die Haken um den Drahtring zu Ösen umgebogen, Dabei werden die Haken von Klemmbacken ergriffen und eingerollt. Danach wird die Biegevorrichtung zur Halterung zurückbewegt und vor Einleitung des nächsten Bewegungsschrittes das fertige Körbchen an die Halterung zurückgegeber.

Im nächsten oder einem der nächsten Schritte wird das Körbchen ausgeworfen.

Die Konstruktion einer solchen Vorrichtung ist wenig aufwendig, zuverlässig und schnell.

Insbesondere können grundsätzlich alle bewegten Teile von einer gemeinsamen Kurvenscheibe angetrieben werden.

Für eine präzise Führung der Körbchen in den Halterungen wird vorgeschlagen, für die Beine Nuten vorzusehen, die zum Kopf der Halterung in die Ausnehmungen für die Haken auslaufen können.

In besonders einfacher und zuverlässiger Weise besteht die Fixierung der Drahtringe auf der Halterung in punktförmig verteilten Magneten, beispielsweise sind vier Magnete über den Umfang verteilt, die den Drahtring und, wie oben geschildert, auch das Körbchen sichern können.

Wegen der hohen Fertigungsgeschwindigkeit, die erfindungsgemäß erreicht werden kann, wird vorgeschlagen, die Halterung gegen Verschleiß zu sichern. Dies kann in einfacher Weise dadurch geschehen, daß diese zweiteilig ausgebildet ist und aus einer austauschbaren Auflage aus Hartmetall besteht.

Bei der hohen Fertigungsgeschwindigkeit werden auch an die Zustellung hohe Anforderunger. gestellt, d.h. diese muß gut auf die erfindungsgemäße Vorrichtung abgestimmt sein.

Diese besteht daher weiter erfindungsgemäß aus auf einer Führungsscheibe hin- und herbeweglichen konischen Transportstempeln, die durch eine Kurvenscheibe angetrieben werden.

Diese schnellaufende Zustellung kann aus der eingangs geschilderten Vorrichtung gespeist werden oder aber, bei Vorhandensein mehrerer Stempel, nacheinander in halbem Takt.

Ein leiser und ruckfreier Lauf wird dabei dadurch erreicht, daß die Kurvenscheibe doppelt so schnell antreibbar ist wie die Führungsscheibe und eine doppelte Kurve aufweist, von der acht Transportstempel gesteuert sind.
**Fig. 1** zeigt ein erfindungsgemäß hergestelltes Drahtkörbchen;
**Fig. 2** zeigt das Einlegen und Verklemmen der Drahtringe;
**Fig. 3** zeigt die Vorrichtung für Fig. 2 im Schnitt;
**Fig. 4** zeigt eine Draufsicht auf die Halterung;
**Fig. 5** zeigt die Zustellung der halbfertigen Drahtkörbchen.

**Fig. 1**. Hier ist ein beispielhaftes Drahtkörbchen 4 dargestellt, das aus einem oberen Drahtkreis 23 als Halteebene besteht, der auf dem Oberteil eines Schaumweinkorkens aufliegt. Von diesem Dratkreis 23 gehen vier Beine 15 ab, die die Zylinderfläche des Korkens umfassen und bis in den Flaschenhals hinabreichen Am Ende der Beine 15 befinden sich die Haken 11, die um den Drahtring 3 herumgebogen sind, wobei letzterer eine Ausbuchtung 24 aufweist, die dem Verdrillen und somit dem Verschlingen des Drahtringes 3 um den Flaschenhals dient.

Das Körbchen 4 ist hier aus vier parallel zueinander geführten Drähten hergestellt, deren Enden jeweils unter Bildung des Drahtkreises 23 verdrillt wurden.

Mit Hilfe der vorliegenden Erfindung können jedoch auch beliebige andere Formen hergestellt werden, z.B. solche, bei denen die Halteebene und die Beine bzw. deren Haken aus entsprechend geformten Blechstreifen bestehen.

**Fig. 2** zeigt die Kreisführung 1, auf der die Halterungen, in vorliegendem Beispiel zwölf Stück, angeordnet sind.

Von der Übergabe 8 werden die Drahtringe 3 mit ihren Ausbuchtungen 24 auf die Halterung übergeben und von Halteorganen (Magnete 16, Fig. 4) fixiert.

Die Drahtringe werden (hier) um 180° schrittweise gedreht und auf eine der Zuführeinrichtung 7 achsparallel, d.h. zum Kreisteil des Drahtringes in koaxiale Position gebracht. Auf einen Transportstempel 19 ist ein Drahtkörbchen 4 gehalten, dieses wird in die konische Vertiefung 5 eingeschoben, bis die Haken 11 in den Drahtring einschnappen. Das Körbchen 4 kann nach hinten überstehen.

Danach fährt der Transportstempel 19 zurück, der Drehtisch 1 wird um 2 Schritte gedreht und gelangt zur Biegevorrichtung 10. Dieser gegenüber ist ein Stempel 12 angeordnet, der gegen den rückwärtigen Überstand drückt und die Haken zu den Backen 25 bringt, wobei der in diese eingeschnappte Drahtring mitgenommen wird. Die Backen ergreifen die Haken und biegen und klemmen diese zu Ösen zusammen, die den Drahtring umgeben und festhalten,

Die Biegevorrichtung 10 ist auf einer Schiene 26 schlittenartig gelagert und kann somit vorgefahren werden, um das fertige Körbchen wieder in die Vertiefung bzw. den Drahtring auf die Magnete zu legen. Bei entsprechender Anordnung und Schwenkbarkeit der Backen 25 kann die Biegevorrichtung bis zur Aufnahme des nächsten Körbchens etwa in dieser Stellung verbleiben.

Danach bewegt sich die Kreisführung wieder um einen Schritt weiter zur Auswerfer 9, der die Körbchen zu einem Sammler (nicht dargestellt) auswirft.

Die Aufteilung der Kreisführung 1 in mehrere darauf befindliche Halterungen 2 und das Aufgliedern in Einzelschritte der Kreisführungsbewegung bringt neben der hohen Fertigungsgeschwindigkeit auch Raumaufteilungsvorteile mit sich, da die Stellungen der Übergabe 8, Zuführeinrichtung 7, Biegevorrichtung 10 und Auswerfer 9 außer in ihrer Reihenfolge nicht von einer genauen Position abhängen.

**Fig. 3**. Hier ist ein Schnitt durch den Drehtisch 1 dargestellt. Auf einer Scheibe 37 oder auch einzelnen, sternförmig angeordneten, fest miteinander verbundenen Armen und daran abgewinkelt angeordnet, befindet sich die Halterung 2. Diese besitzt eine konische Vertiefung 5, in die das Körbchen 4, hier mit Deckel 27 dargestellt, eingelegt wird.

Der Drahtring 3 liegt auf einer austauschbaren Hartmetallplatte 17 auf, die auch die Magnete trägt (Fig. 4). Die Haken 11 sind zu Ösen umgebogen dargestellt, die den Drahtring 3 umgreifen. Vor dem Umbiegen sind die Haken innenliegend, dem Draht gegenüber konkav ausgebildet, so daß sie durch die Elastizität der Beine in den Draht einschnappen und durch Federwirkung halten können.

**Fig. 4** zeigt die Draufsicht auf die Hartmetallplatte 17, die auf der Halterung 2 befestigt ist. Die Vertiefung 5 zur Aufnahme des Körbchens mit den Beinen 15 und dem Deckel 27 besitzt einen kreisrunden Rand 28, dessen Radius etwas geringer ist als der darauf liegende Drahtring 3.

In der Darstellung nach unten liegend ist die Ausbuchtung 24 gezeigt, der Drahtring selbst liegt auf z.B. vier Magneten 16 auf, die ihn halten.

Die Beine 15 ragen in Nuten 14, wobei die Nuten sich nicht über die gesamte Platte 17 bzw. die Halterung 2 erstrecken müssen. Grundsätzlich ist nur eine derartige Dimensionierung der Nuten erforderlich, daß die Haken 11 in den Ring 3 einschnappen können.

**Fig. 5** zeigt die Zustellung der halbfertigen Körbchen 4 mit den Beinen 15 und den Haken 11. Dazu wird der konische Transportstempel 19 in das Körbchen 4 gefahrer, das sich in einer umlaufenden Vorstation 30 befindet und z.B. mit Hilfe von Magneten aufgenommen. Der Transportstempel 19 ist über seinen Stiel 29 auf einer Führungsscheibe 18 gelagert und von einer Kurvenscheibe 20 mit Kurve 21 gesteuert.

Die Kurve 21 ist dabei gedoppelt, so daß an sich mehr Bewegungen des Stempels ausgeführt werden können als erforderlich, wozu sich die Kurvenscheibe auch doppelt so schnell dreht, wie die Führungsscheibe, die den Stiel 29 führt. Einmal ergibt sich dadurch ein besonders geräuscharmer Lauf, zum anderen kann eine Vielzahl von Stempeln 19 untergebracht werden, die einerseits ein langsames Beschicken ermöglichen, andererseits den Ort der Abnahme nicht auf eine bestimmte Stelle der Übergabe der halbfertigen Drahtkörbchen festlegen.

## Patentansprüche

1. Vorrichtung zur Montage von Drahtringen (3) an Drahtkörbchen (4) zum Sichern von Flaschenverschlüssen, insbesondere von Schaumweinkorken, wobei die Drahtkörbchen aus von einer Halteebene abgehenden Beinen (15) mit vorgeformten Haken (11) bestehen, in die Drahtringe eingelegt und -geklemmt werden, gekennzeichnet durch die folgenden Merkmale:
a) auf dem Umfang eines ringförmigen Drehtisches (1) sind mehrere Halterungen (2) angeordnet, die schrittweise zu einer Übergabestation (8) für die Drahtringe (3) und anschließend zu einer Zuführeinrichtung (7) für die Körbchen (4) bewegbar sind,
b) die Halterungen (2) weisen Vertiefungen (5) zur Aufnahme zugeführter Körbchen (4) sowie an dem der Zuführeinrichtung (7) zugekehrten äußeren Rand (28) Halteorgane (16) für die Drahtringe (3) und Ausnehmungen (14) für die Haken (11) auf, wobei der Rand (28) einen geringfügig geringeren Durchmesser besitzt als der runde Teil des Drahtringes (3),
c) zwischen der Zuführeinrichtung (7) für die Körbchen (4) und einem Auswerfer (9) ist außerhalb des Drehtisches (1) eine Biegevorrichtung (10) angeordnet, der die Körbchen (4) zusammen mit den in ihren Haken (11) liegenden Drahtringen (3) durch einen Stempel (12) zubringbar sind,
d) die Biegevorrichtung (10) ist achsparallel zum Stempel (12) zum Drehtisch (1) hin beweglich und weist zu den Haken (11) gerichtete Backen (25) auf.

2. Vorrichtung nach Anspruch 1, dadurch gekennzeichnet, daß in den Halterungen (2) Nuten (14) für die Führung der Beine (15) der Körbchen (4) vorgesehen sind.

3. Vorrichtung nach Anspruch 1 oder 2, dadurch gekennzeichnet, daß auf jeder Halterung (2) Magnete (16) als Halteorgane zur Fixierung der Drahtringe (3) angeordnet sind.

4. Vorrichtung nach einem der Ansprüche 1 bis 3, dadurch gekennzeichnet, daß die Halterung (2) zweiteilig ausgebildet ist, wobei sie auf der den Drahtring (3) aufnehmenden Seite aus einer Hartmetallplatte (17) besteht.

5. Vorrichtung nach einem der Ansprüche 1 bis 4, dadurch gekennzeichnet, daß die Zuführeinrichtung (7) für die Körbchen (4) aus auf einer Fürungsscheibe (18) hin und her beweglichen konischen Transportstempeln (19) besteht, die durch eine Kurvenscheibe (20) betätigbar sind.

6. Vorrichtung nach Anspruch 5, dadurch gekennzeichnet, daß die Kurvenscheibe (20) doppelt so schnell antreibbar ist wie die Führungsscheibe (18) und eine doppelte Kurve (21) aufweist, von der acht Transportstempel (19) betätigbar sind.

## Claims

1. Device for the mounting of wire rings (3) on wire hoods (4) for the securing of bottle closures, especially of sparkling wine corks, whereby the wire hoods consist of limbs (15) with pre-formed hooks (11), projecting from a holding plane, in which are laid and clamped the wire rings, characterised by the following features:
a) on the circumference of a ring-shaped turntable (1) are arranged several holding devices (2) which are movable stepwise to a delivery station (8) for the wire rings (3) and subsequently to a supply device (7) for the hoods (4),
b) the holding devices (2) have recesses (5) for the reception of hoods (4) fed in, as well as holding parts (16) for the wire rings (3) on the outer edge (28) facing the supply device (7) and grooves (14) for the hooks (11), whereby the edge (28) possesses a slightly smaller diameter than the round part of the wire ring (3),
c) between the supply device (7) for the hoods (4) and an ejector (9) is arranged, outside the turntable (1), a bending device (10) to which the hoods (4) can be brought, together with the wire rings (3) lying in their hooks (11), by means of a plunger (12),
d) the bending device (10) is movable, axis-parallel to the plunger (12), towards the turntable (1) and has jaws (25) directed towards the hooks (11).

2. Device according to claim 1, characterised in that in the holding devices (2) are provided grooves (14) for the guiding of the limbs (15) of the hooks (4).

3. Device according to claim 1 or 2, characterised in that on each holding device (2) are provided magnets (16) as holding parts for the fixing of the wire rings (3).

4. Device according to one of claims 1 to 3, characterised in that the holding device (2) is formed in two parts, whereby, on the side receiving the wire ring (3), it consists of a hard metal plate (17).

5. Device according to one of claims 1 to 4, characterised in that the supply device (7) for the hoods (4) consists of conical transport plungers (19), movable back and forth on a guide plate (18), which are operable by a cam (20).

6. Device according to claim 5, characterised in that the cam (20) can be driven twice as quickly as the guide plate (18) and has a double curve (21) from which eight transport plungers (19) are operable.

## Revendications

1. Dispositif de montage d'anneaux de fil métallique (3) sur des muselets de fil métallique (4) destinés à maintenir des bouchons de bouteilles, en particulier des bouchons de bouteilles de vin mousseux, dans lequel les muselets comportent des branches (15) qui partent d'un plan de retenue et qui sont pourvues de crochets préformés (11) dans lesquels des anneaux de fil métallique sont introduits et pincés, caractérisé par les particularités suivantes :
a) plusieurs supports (2), qui peuvent être déplacés pas à pas vers une station de transfert (8) des anneaux de fil métallique (3) et ultérieurement vers un dispositif d'amenée (7) des muselets (4), sont agencés sur la périphérie d'une table tournante annulaire (1),
b) les supports (2) présentent des évidements (5) destinés à recevoir des muselets amenés (4) ainsi que, sur le bord externe (28) adjacent au dispositif d'amenée (7), des organes de retenue (16) pour les anneaux de fil métallique (3) et des renfoncements (14) pour les crochets (11), le bord (28) ayant un diamètre un peu plus petit que la partie circulaire de l'anneau de fil métallique (3),
c) un dispositif de pliage (10), auquel les muselets (4) peuvent être amenés par un poinçon (12) conjointement aux anneaux de fil métallique (3) situés dans leurs crochets (11), est agencé à l'extérieur de la table tournante (1), entre le dispositif d'amenée (7) des muselets (4) et un éjecteur (9),
d) le dispositif de pliage (10) est axialement parallèle au poinçon (12), il est déplaçable vers la table tournante (1) et il présente des mâchoires (25) dirigées vers les crochets (11).

2. Dispositif suivant la revendication 1, caractérisé en ce que des rainures (14) pour le guidage des branches (15) des muselets (4) sont prévues dans les supports (2).

3. Dispositif suivant l'une des revendications 1 et 2, caractérisé en ce que des aimants (16) sont agencés sur chaque support (2) comme organes de retenue pour la fixation des anneaux de fil métallique (3).

4. Dispositif suivant l'une des revendications 1 à 3, caractérisé en ce que le support (2) est réalisé en deux pièces, en comportant du côté recevant l'anneau de fil métallique (3) une plaque de métal dur (17).

5. Dispositif suivant l'une des revendications 1 à 4, caractérisé en ce que le dispositif d'amenée (7) des muselets (4) comporte des poinçons de transport coniques (19) qui sont déplaçables en va-et-vient sur un disque de guidage (18) et qui peuvent être actionnés par un disque à came (20).

6. Dispositif suivant la revendication 5, caractérisé en ce que le disque à came (20) peut être entraîné deux fois aussi vite que le disque de guidage (18) et en ce qu'il présente une came double (21) par laquelle huit poinçons de transport (19) peuvent être actionnés.
